# EUROPÄISCHE PATENTSCHRIFT

(11) **EP 1 620 251 B1**
(45) Veröffentlichungstag und Bekanntmachung des Hinweises auf die Patenterteilung: **14.03.2012**
(21) Anmeldenummer: 03732392.0
(22) Anmeldetag: 16.05.2003
(51) Int. Cl.: B30B 5/06, B65G 39/16

(54) **PRESSE MIT KORREKTUR EINES PRESSBANDVERLAUFS SOWIE VERFAHREN FÜR DIE STEUERUNG EINES PRESSBANDES**
PRESS COMPRISING A CORRECTION OF A PRESS BAND COURSE AND METHOD OF CONTROLLING A PRESS BAND
PRESSE COMPRENANT UNE CORRECTION D'UNE MARCHE DE BANDE DE PRESSAGE ET PROCEDE DE CONTROLE D'UNE BANDE DE PRESSE

(30) Priorität: 02.05.2003 DE 20306758 U
(43) Veröffentlichungstag der Anmeldung: 01.02.2006
(73) Patentinhaber: Kronoplus Technical AG, 9052 Niederteufen (CH)
(72) Erfinder: HAIDER, Erich, A-5340 St. Gilgen (AT)
(74) Vertreter: Bardehle, Heinz
(86) Internationale Anmeldenummer: PCT/EP2003/005140
(87) Internationale Veröffentlichungsnummer: WO 2004/096531

(56) Entgegenhaltungen:
- DE-A- 2 220 553
- DE-A- 19 931 175
- DE-C- 4 110 678
- DE-C- 19 824 723
- DE-C- 19 828 823
- US-A- 4 043 733
- US-A- 4 629 061

## Beschreibung

Die Erfindung betrifft eine kontinuierliche und zwar insbesondere eine Doppelbandpresse sowie ein Verfahren zur Steuerung des Verlaufs des Pressbandes. Eine Doppelbandpresse umfasst zwei umlaufende Bänder, die gegeneinander gepresst werden. Die DE 41 10 678 C1 sowie DE 198 24 723 C1 offenbaren Pressen der erfindungsgemäßen Art.

Die kontinuierliche Presse wird verwendet, um mit Leim versehene Holzpartikel, Fasern, Späne oder eine bereits vorgepresste Fasermatte zu verpressen und zwar Insbesondere unter Zufuhr von Wärme.

Insbesondere bei einer Doppelbandpresse besteht das Problem, dass ein umlaufendes Band In Transportrichtung gesehen nach links oder nach rechts herausläuft. Das Problem des herauslaufenden Bandes ist vor allem im Pressbereich problematisch. Bei einer Doppelbandpresse liegt dieser Bereich zwischen den beiden Walzen am vorderen und am hinteren Ende, um die das jeweilige umlaufende Stahlband herumgeführt wird.

Im Pressbereich gibt es Rollstäbe oder Walzen, die geeignet Druck auf das jeweilige Pressband in Richtung des zu verpressenden Guts ausüben. Insbesondere sind mehrere Rollstäbe parallel zueinander angeordnet und rechts und links an einer Kette befestigt. Die beiden Ketten werden über Zahnräder angetrieben. Die Zahnräder sind seitlich an einer Einführwelle bzw. an einer Ausführwelle befestigt. Auf diese Weise bilden die Rollstäbe mit den Ketten ebenfalls ein umlaufendes Band. Die Rollstäbe bzw. das hierdurch gebildete Band liegt also an einer Seite an ein Pressband an.

Die vorgenannten Merkmale gehören einzeln oder in Kombination zur vorliegenden Erfindung.

Die DE 41 10 678 C1 offenbart eine Durchlaufpresse mit umlaufend angetriebenen Stahlbändern, Im eigentlichen Pressbereich wird das jeweilige Stahlband mittels Rollkörper bzw. Rollstäbe geführt. Durch Variation des Drucks, den die Rollstäbe auf das Pressband ausüben, wird der Verlauf des jeweiligen Stahlbandes korrigiert.

Durch Änderung des Drucks, den die Rollstäbe auf das Pressband ausüben, gelingt es zwar grundsätzlich, den Verlauf eines als Pressband eingesetzten Stahlbandes zu steuern. Nachteilhaft wird bei der vorgenannten Lösung des Problems auch der Druck verändert, der auf das zu verpressende Gut wirkt. Hierdurch ergeben sich Beeinträchtigungen der Produktqualität.

Das vorliegende Problem tritt insbesondere bei besonders langen Pressen auf. Hier neigt ein umlaufendes Pressband im Pressbereich besonders stark dazu, vom Sollverlauf abzuweichen.

Die deutsche Offenlegungsschrift DE 199 31 175 A1 offenbart eine Presse für das Verpressen eines Pressgutes zu einem Bauteil mit einem umlaufenden Pressband sowie Steuerungsmitteln, mit dem der Verlauf des Pressbandes gesteuert wird. Die Steuerungsmittel umfassen Rollstäbe sowie Stellmittel, mit denen die Rollstäbe schräg zur Transportrichtung des Pressbandes eingestellt werden können. Die Rollstäbe sind seitlich an Ketten befestigt.

Der DE 198 247 23 C1 ist ein Verfahren zum Einstellen der Einlaufkontur des Einlaufmauls einer kontinuierlichen Presse zu entnehmen. Danach wird die obere Einlaufplatte des Einlaufmauls mittels Differäntialzylinder unter Bildung einer Einlaufkontur mit zumindest einer einlaufseitigen Mattenkontaktzone, einer sich in die Mattenkontaktzone anschließenden Matteneinspannzone und einer sich an die Matteneinspannzone anschlie-βenden Mattenverbindungszone verformt. Auf diese Weise werden Materialstau im Zuge der Materialverdichtung ebenso wie Ausblasungen selbst bei hohen Pressengeschwindigkeiten vermieden.

Die Aufgabe der Erfindung besteht in der Bereitstellung eines Verfahrens sowie einer Vorrichtung, bei der einerseits das Pressband einer kontinuierlichen Presse den gewünschten Verlauf im Pressbereich verbessert einhält und andererseits die Produktqualität nicht in der vorgenannten Weise beeinträchtigt wird.

Die Aufgabe der Erfindung wird durch eine Vorrichtung mit den Merkmalen des ersten Anspruchs gelöst. Ein Verfahren zur Lösung des Problems umfasst die Merkmale des Nebenanspruchs.

Erfindungsgemäß wird Insbesondere vermieden, den Druck der Rollstäbe zu verändern, mit denen die Rollstäbe auf das Pressband drücken. Statt dessen werden die Rollstäbe lediglich hinsichtlich ihrer Lage in der Ebene ausgerichtet, die parallel zum Pressband verläuft. Im Grundzustand sind die Rollstäbe im Idealzustand senkrecht zur Laufrichtung des Pressbandes ausgerichtet. Weicht ein Pressband unerwünscht vom Sollverlauf ab, so werden die Rollstäbe relativ zum Pressband aus dieser senkrechten Lage derart herausgedreht, dass hierdurch eine Gegenwirkung erzielt wird und das Pressband zum Sollverlauf zurückkehrt. Hierdurch wird erreicht, dass das Pressband in die gewünschte Lage zurückgeführt wird bzw. den gewünschten Verlauf nimmt. Dabei ist es nicht erforderlich, den Druck zu verändern, den die Rollstäbe auf das Pressband ausüben. Hierdurch wird eine gleich bleibende Produktqualität erzielt.

Eine Vorrichtung zur Durchführung des Verfahrens umfasst in einer vorteilhaften Ausführungsform Messeinrichtungen zur Erfassung des Verlaufs des Pressbandes innerhalb des Pressbereiches. Die Vorrichtung umfasst ferner eine Steuerungseinrichtung bzw. Steuerungsmittel, um in Abhängigkeit vom gemessenen Verlauf des Bandes die Lage der Rollstäbe in vorgenannter Weise geeignet zu steuern.

Als Messfühler zur Kontrolle des Bandverlaufs wird insbesondere ein mechanischer Fühler eingesetzt. Dieser umfasst In einer besonders einfachen Ausführungsform ein Ende mit einer Rolle, die an das Band angrenzt. Der Fühler wird mechanisch verschoben, sobald das Band die Lage verändert. Die mechanische Veränderung wird registriert und der Steuerungseinrichtung zugeführt. Mittels der Steuerungseinrichtung wird die Lage der Zahnräder geeignet verändert, über die die Ketten geführt werden. Die Steuerung erfolgt über typischerweise über Servozylinder mit einem maximalen Hub von bevorzugt wenigstens ± 1 mm. In der Regel wird jedoch im Zehntelmillimeterbereich gesteuert, um den Bandverlauf geeignet zu korrigieren. Ein kleinerer Hub von mehr als 1/10 Millimeter kann daher grundsätzlich bereits ausreichend sein.

Wie bereits geschildert, befinden sich die Rollstäbe bevorzugt links und rechts an einer Kette bzw. sind an zwei Ketten befestigt. Die Ketten werden über Zahnräder angetrieben. Es gibt Zahnräder, die dafür zuständig sind, dass die Rollstäbe an das jeweilige Band angrenzen. Weitere Zahnräder sind in einer anderen Ebene vorgesehen. Diese Zahnräder dienen u.a. zur Spannung der Kette.

Die Kettenglieder sind produktionsbedingt oder aufgrund von Materialermüdungserscheinungen unerwünscht unterschiedlich lang. Bei einer Kette kann es daher passieren, dass einzelne Kettenglieder beispielsweise während des Betriebes unerwünscht gedehnt worden sind. Eine solche unerwünschte Dehnung führt zu einem Herauslaufen des Transportbandes vom gewünschten Sollverlauf nach links oder nach rechts in oben genannter Weise. Unterschiedlich lange Kettenglieder führen also zu Produktionsstörungen.

Im Bereich des Einlaufs bestimmt die Lage der Einführwelle die Lage der Rollstäbe. Hier ist also sichergestellt, dass die Rollstäbe senkrecht zum Pressband liegen und somit ein Pressband zunächst zutreffend gesteuert wird. Insbesondere im mittleren Bereich kann sich die vorgenannte, an für sich gewünschte senkrechte Lage der Rollstäbe z. B. infolge gedehnter kettenglieder verändern. Dieses unerwünschte Abweichen von der senkrechten Lage tritt besonders stark dann auf, wenn nicht verpresst wird. Aufgrund gedehnter Kettenglieder können also im mittleren Bereich Rollstäbe "schräg" liegen. Dies bedeutet, die Rollstäbe bzw. Rollkörper sind nicht senkrecht zur Transportrichtung, In der das Pressband transportiert, ausgerichtet.

Das Pressgut wird vielfach größerer Geschwindigkeit, typischerweise mit doppelter Geschwindigkeit in die Presse hineingefahren im Vergleich zur Transportgeschwindigkeit der Rollstäbe. Dies kann zur Folge haben, dass das Pressgut in einen Bereich der Presse gelangt, wo die Rollstäbe im vorgenannten Sinne schräg verlaufen. In dem Moment würde die unerwünschte Schrägstellung bewirken, dass das Pressband den gewünschten vorgesehenen Verlauf verläst. Das vorgenannte Problem tritt nur im Fall des Anfahrens eines Presszyklusses auf.

Zu Beginn eines Pressvorgangs bzw. Presszyklusses ist daher darauf zu achten, dass dieser startet, wenn kein Herauslaufen des Bandes aufgrund schräg liegender Rollstäbe zum Beispiel aufgrund von unterschiedlich langen Gliedern einer Kette zu erwarten ist.

Erfindungsgemäß wird nun ermittelt, inwiefern ein schräger Verlauf bzw. eine schräge Lage von Rollstäben zum Beispiel aufgrund von unerwünscht gedehnten Kettengliedern zu erwarten ist. Diese Störeinflüsse werden bei der Steuerung berücksichtigt. Vor einem Anfahren wird also ermittelt, wann und wo eine Schrägstellung zum Beispiel aufgrund gedehnter Kettenglieder zu erwarten ist. In Abhängigkeit hiervon wird die Lage der Einführwelle(n) mit den daran befindlichen Zahnrädern gesteuert, über die die vorgenannten Ketten verlaufen. Auf diese Weise ist es möglich, zu einem beliebigen Zeitpunkt einen Presszyklus zu beginnen. Dies führt zu Beschleunigungen beim Anfahren eines Verpressens gegenüber dem Stand der Technik.

Gedehnte Kettenglieder können mittelbar oder unmittelbar ermittelt werden.

Mittelbar können sie zum Beispiel ermittelt werden, Indem empirisch festgestellt wird, wie das Pressband verläuft. Über den Bandverlauf kann dann eine Aussage über gedehnte Kettenglieder getroffen werden bzw. es kann direkt empirisch ermittelt werden, wie die Eingangswelle auszurichten ist, um Störungen aufgrund von unterschiedlich langen Kettengliedern,zu vermeiden.

Die Länge von Kettengliedern kann natürlich auch unmittelbar gemessen werden. Dies ist jedoch sehr aufwändig, da die Messung im Ruhezustand durchgeführt werden muss. Es kommt auf Unterschiede im Zehntelmillimeterbereich an. Hundertselmillimeterbereiche spielen ebenfalls eine Rolle. Eine Kette kann ohne Weiteres 100 m lang sein. Der messtechnische Aufwand ist also sehr groß, um die Länge eines jeden Gliedes der Kette durch Nachmessen zu bestimmen. Diese Vorgehensweise wird daher in der Regel nicht durchgeführt. Grundsätzlich kann jedoch auch direkt gemessen werden.

Eine weitere Messmethode besteht darin, bei den Eingangswellen bzw. bei den Zahnrädern eine optische Markierung oder einen Impulsgeber vorzusehen, der beispielsweise elektrisch Impulse abgibt. Weisen beide Ketten gleich lange Kettenglieder auf, so gibt es kein Auseinanderlaufen der Impulsgeber oder Markierungen relativ zueinander. Diese übermitteln an je einen Sensor stets zum gleichen Zeitpunkt einen Impuls bzw. zwei Sensoren messen die Markierungen zum gleichen Zeitpunkt. Gibt es Unterschiede bei den Ketten aufgrund von unterschiedlichen Kettenlängen, so registrieren die Sensoren die Impulse bzw. Markierungen zu unterschiedlichen Zeitpunkten. Hieraus können Unterscheide der Glieder einer Kette ermittelt, so zum Beispiel berechnet werden. Dies kann als Eingangsgröße Verwendet werden, um die erfindungsgemäße Steuerung vorzunehmen. Durch die Steuerung werden Kettenfehler, also unterschiedliche Längen bei den Kettengliedern, ausgeglichen. Die Produktion kann so gegenüber dem Stand der Technik beschleunigt und/ oder die Produktqualität verbessert werden.

in einer weiteren Ausgestaltung der Erfindung werden vorteilhaft Zahnräder eingesetzt, die ausschließlich der Messung bzw. der Vermessung der Kette dienen. Diese zusätzlichen Zahnräder weisen Impulsgeber oder optische Markierungen auf. Die Zahnräder werden Insbesondere paarweise hintereinander eingesetzt. Diese weisen einen sehr geringen Abstand zueinander auf von z. B. 1000 mm. Die Zeiten der Impulsgeber werden miteinander verglichen. Resultierende Abweichungen geben Informationen über resultierende Abweichungen der vorgesehenen Kettenlänge bzw. Kettengliederlänge. Ferner wird hierdurch unmittelbar die Schrägstellung der Rollstäbe im Pressbereich ermittelt. Es werden also insgesamt vier Zahnräder eingesetzt. Bevorzugt befinden sich diese im Rücklaufbereich, um den eigentlichen Produktionsprozess keinesfalls zu beeinflussen. Im Press- bzw. Produktionsbereich können nämlich ermittelte Informationen fehlerhaft sein, da die Druckeinflüsse das Ergebnis verfälschen können,

Ein gegenüber liegendes Paar an Zahnrädern mit Impulsgebern bzw. optischen Markierungen, dient insbesondere zur präzisen Ermittlung der Lage eines Rollstabes. Hintereinander in Laufrichtung angeordnete Zahnräder dienen bevorzugt der genauen Ermittlung von Längen der Kettenglieder.

Die Erfindung vermag also zwei Probleme zu lösen:
1. Es kann ein Problem während des Produktionsprozesses, also während des Verpressens gelöst werden, weiche eingangs im Stand der Technik bereits genannt worden ist.
2. Ein zweites Problem, welches beim Anfahren einer Pressvorrichtung auftritt, wird In einer Ausgestaltung der Erfindung gelöst.

insbesondere wird die Erfindung bei der Produktion von Laminatfußböden eingesetzt. Ein Laminatfußboden umfasst eine Platte vorzugsweise aus einem Holzwerkstoff wie z. B. HDF, MDF oder eine Spanplatte. Oberhalb und unterhalb eines solchen Trögermaterials werden Papiere angebracht. Auf der einen Seite ist ein Dekorpapier vorgesehen, welches die Optik des Fußbodens bestimmt. Auf der anderen Seite ist ein Gegenzugpapier vorgesehen, welches verhindert, dass sich die Platte im Anschluss an das Pressen verzieht. Oberhalb des Dekorpapiers befindet sich eine abriebfeste Schicht, um den Fußboden gegen Abrieb zu schützen. Unterhalb kann noch eine Schicht aus Schall dämmendem Material vorgesehen werden.

'Erfindungsgemäß' werden vorteilhaft seitliche Bereiche des Pressbandes im Pressbereich geeignet abgebremst oder beschleunigt, um so den Verlauf des Pressbandes zu steuern.

### Ausführungsbeispiel

Die Figur 1 skizziert eine kontinuierliche Presse für die Herstellung von MDF-, HDF- oder Spanplatten und dergleichen. Zwei aus Stahl bestehendie Pressbänder 1 werden um Walzen 2 herum geführt. Drehbar gelagerte Stäbe 3, die Rollstäbe genannt werden, sind bandartig miteinander über ketten 4 verbunden. Die Ketten 4 werden durch nicht dargestellte Zahnräder angetrieben. Die Zahnrädern befinden sich an den Enden von Eingangswellen 5 und Ausgangswellen 6. Das aus den Rollstäben 3 gebildete Band wird um die vorgenannten Wellen 5 und 6 herum geführt und zwar in der Regel mit einer deutlich geringeren Geschwindigkeit als die Geschwindigkeit, mit der die Pressbänder 1 um die Walzen 2 herum geführt werden. Dies hat zur Folge, dass die drehbar gelagerten Rollstäbe sich drehen.

Das zu verpressende Gut wird entlang des Pfeils 7 in die Presse transportiert. Das Verpressen erfolgt dann in dem Bereich, an den die Rollstäbe grenzen.

Figur 2 zeigt eine Aufsicht auf die Rollstäbe 3. Diese sind senkrecht zur Transportrichtung 7 angeordnet.

In der Figur 3 wird In Aufsicht der Fall gezeigt, dass eine Gruppe von Rollstäben 3a aufgrund unterschiedlich langer Kettenglieder der Ketten 4 nicht exakt senkrecht zur Transportrichtung ausgerichtet ist. Diese schräge Lage bewirkt eine unerwünschte Abweichung des Pressbandes vom Sollverlauf, wenn dieser schräg ausgerichtete Rollstab auf das Pressband drückt, um Druck auf das Pressgut zu übertragen.

Dieser Abweichung wird erfindungsgemäß entgegengewirkt, Indem beispielsweise die in Figur 3 nicht dargestellte Ausgangswelle vorrübergehend entgegengesetzt schräg ausgerichtet wird, also gemäß Figur 3 an der rechten Seite in Richtung des Pfeils 8 verschoben wird, um so die Schräglage des Rollstabes 3a zu kompensieren.

Diese Kompensation dient dazu, einen Presszyklus anfahren zu können, ohne auf Einflüsse von unterschiedlich langen Kettengliedern achten zu müssen. Unabhängig hiervon werden Eingangs- und Ausgangswellen oder andere geeignete Wellen und dergleichen kontinuierlich in Abhängigkeit vom Verlauf des Pressbandes derart ausgerichtet, dass der Sollverlauf des Pressbandes verbessert eingehalten wird.

Um Unterschiede bei den Kettengliedern einer Kette 4 ermitteln zu können, sind in einer Ausführungsform beispielsweise zwei Zahnräder 9 hintereinander angeordnet und mit Markierungen oder Impulsgebern 10 versehen. Nicht dargestellte Sensoren registrieren die Markierungen beispielsweise in der gezeigten "Drei-Uhr"-Position. Solange die beiden Markierungen 10 zeitgleich von den Sensoren registriert werden, gibt es keine unterschiedlich lange Kettenglieder. Erst wenn zwischen die beiden Zahnräder eine Kettenglied gelangt, welches gegenüber den anderen beispielsweise gedehnt ist, werden die Markierungen zu unterschiedlichen Zeitpunkten registriert. Anhand der Drehgeschwindigkeit der Zahnräder und der zeitlichen Differenz kann dann die Abweichung hinsichtlich der Länge des Kettenglieds ermittelt werden. Dies Information wird zur Steuerung der Ausrichtung der Rollstäbe genutzt.

Anhand der Figur 5 wird in einer Aufsicht verdeutlicht, wie der Verlauf des Pressbandes bzw. Abweichungen vom Sollverlauf ermittelt werden kann. Drehbar gelagerte Rädchen 11 werden mittels Federkraft in Richtung an den jeweiligen Rand des Pressbandes gedrückt. Sie können ferner entlang des Doppelpfeils 12 verschoben werden. Ein Wegaufnehmer 13 vermag diese Bewegung entlang des Doppelpfeils 12 zu erfassen.

Weicht das Pressband 1 vom Sollverlauf ab, so bewegen sich die Rädchen 11 entsprechend entlang des Doppelpfeils 12. Der jeweilige Wegaufnehmer 13 erfasst die Veränderung. Die Veränderung gibt unmittelbar die Abweichung vom Sollverlauf wieder.

Der erfasste Veränderung wird an eine Elektronik übermittelt. Diese steuert nun in Reaktion hierauf die Schrägstellung entsprechender Rollstäbe, bis der Sollverlauf wieder hergestellt ist.

## Patentansprüche

1. Presse für das Verpressen eines Pressgutes zu einem Bauteil mit wenigstens einem umlaufenden Pressband (1) sowie mit Steuerungsmitteln, mit denen der Verlauf des Pressbandes gesteuert wird, bei der die Steuerungsmittel Rollstäbe (3) umfassen, sowie Stellmittel, mit denen die Rollstäbe schräg zur Transportrichtung (7) des Pressbandes gestellt werden können, bei der Rollstäbe (3) seitlich an umlaufenden Ketten (4) befestigt sind,
**gekennzeichnet durch**
Mittel, die die Stellung der Rollstäbe in Abhängigkeit von der Länge einzelner Kettenglieder der Kette (4) steuern.

2. Presse nach einem der vorhergehenden Ansprüche, bei der die Rollstäbe (3) ein umlaufendes Band bilden, welches um Wellen (5, 6) herum geführt wird, und bei der Stellmittel vorgesehen sind, mit denen Wellen (5, 6) schräg zur Transportrichtung (7) des Pressbandes gestellt werden können.

3. Presse nach einem der vorhergehenden Ansprüche, bei der zwei umlaufende Bänder (1) um Walzen (2) herum geführt sind, und die in einem Bereich zwischen den Walzen (2) aufeinander zu gedrückt werden und zwar durch drehbar gelagerte Rollstäbe (3).

4. Presse nach einem der vorhergehenden Ansprüche, bei der Mittel (11, 13) vorgesehen sind, mit denen eine Abweichung des Pressbandes (1) von einem vorgegebenen Sollverlauf erfasst werden können, und einer hiermit verbundenen Elektronik, die bei erfassten Abweichungen Stellmittel derart zu betätigen vermag, dass Rollstäbe (3) aus ihrer senkrechten Lage relativ zur Laufrichtung (7) des angrenzenden Bereiches des Pressbandes so ausgelenkt werden, dass die Abweichungen verkleinert werden.

5. Presse nach dem vorhergehenden Anspruch, bei der Zahnräder (9) mit Markierungen oder Impulsgebern (10) versehen sind, und Sensoren nebst einer Auswerteeinrichtung, derart angeordnet sind, dass gedehnte Kettenglieder einer Kette (4) ermittelt werden können.

6. Verfahren für die Steuerung eines Pressbandes (1) bei einer Presse nach einem der vorhergehenden Ansprüche, bei der im Pressbereich der Verlauf des Pressbandes durch seitliches Abbremsen oder Beschleunigen des Pressbandes gesteuert wird.

## Claims

1. Press for pressing a material to be pressed into a component, said press having at least one revolving pressing belt (1) as well as control means, with which the course of the pressing belt is controlled, in which the control means comprise rotating rods (3), as well as positioning means, with which the rotating rods can be positioned diagonally relative to the direction of transport (7) of the pressing belt, in which the rotating rods (3) are laterally attached to revolving chains (4), **characterized by** means, that control the position of the rotating rods, dependent on the length of individual chain links of the chain (4).

2. Press according to one of the preceding claims, in which the rotating rods (3) form a revolving belt, which is guided around shafts (5, 6) and in which positioning means are provided, with which shafts (5, 6) can be positioned diagonally relative to the direction of transport (7) of the pressing belt.

3. Press according to one of the preceding claims, in which two revolving belts (1) are guided around rollers (2) and which are urged towards each other in an area between the rollers (2) namely in particular by means of pivoted rotating rods (3).

4. Press according to one of the preceding claims, in which means (11,13) are provided, with which a deviation of the pressing belt (1) from a predefined desired course can be acquired, and an electronic system connected thereto capable of operating the positioning means, in case of deviations having been detected, in such a way that rotating rods (3) are deflected from their perpendicular position relative to the direction of movement (7) of the adjoining area of the pressing belt in such a way that the deviations are reduced.

5. Press according to the preceding claim, in which gear wheels (9) are provided with markings or pulse generators (10) in which sensors together with an evaluation device are arranged such that stretched chain links of a chain (4) can be detected.

6. Method for controlling a pressing belt (1) in a press according to one of the preceding claims, in which the course of the pressing belt is controlled in the pressing area by laterally slowing down or accelerating the press belt.

## Revendications

1. Presse pour presser une matière à presser en un composant, laquelle presse comprend au moins une bande de presse rotative (1) ainsi que des moyens de commande qui permettent de commander le parcours de la bande de presse, dans laquelle presse les moyens de commande comportent des barres roulantes (3) ainsi que des moyens de positionnement avec lesquels les barres roulantes peuvent être positionnées obliquement par rapport à la direction de transport (7) de la bande de presse, dans laquelle presse les barres roulantes (3) sont fixées latéralement à des chaînes rotatives (4), **caractérisée par** des moyens qui commandent la position des barres roulantes en fonction de la longueur de maillons de chaîne individuels de la chaîne (4).

2. Presse selon une des revendications précédentes, dans laquelle les barres roulantes (3) forment une bande rotative qui est guidée autour d'arbres (5, 6), et dans laquelle sont prévus des moyens de positionnement avec lesquels des arbres (5, 6) peuvent être positionnés obliquement par rapport à la direction de transport (7) de la bande de presse.

3. Presse selon une des revendications précédentes, dans laquelle deux bandes rotatives (1) sont guidées autour de rouleaux (2) et sont pressées l'une vers l'autre dans une zone située entre les rouleaux (2), à savoir par des barres roulantes (3) montées tournantes.

4. Presse selon une des revendications précédentes, dans laquelle sont prévus des moyens (11, 13) qui permettent de détecter une déviation de la bande de presse (1) par rapport à un parcours de consigne prédéfini, et une électronique reliée à ceux-ci, qui, lorsque des déviations sont détectées, est capable d'actionner des moyens de positionnement de manière que des barres roulantes (3) soient déviées de leur position perpendiculaire par rapport à la direction de déplacement (7) de la zone adjacente de la bande de presse, de manière à réduire les déviations.

5. Presse selon la revendication précédente, dans laquelle des roues dentées (9) sont pourvues de marquages ou de générateurs d'impulsions (10), et des capteurs ainsi qu'un dispositif d'évaluation sont disposés de manière que des maillons de chaîne allongés d'une chaîne (4) puissent être détectés.

6. Procédé pour la commande d'une bande de presse (1) dans une presse selon une des revendications précédentes, dans lequel, dans la zone de pressage, le parcours de la bande de presse est commandé par ralentissement ou accélération latérale de la bande de presse.
